# EUROPÄISCHE PATENTSCHRIFT

(11) **EP 0 731 215 B1**
(45) Veröffentlichungstag und Bekanntmachung des Hinweises auf die Patenterteilung: **05.04.2000**
(21) Anmeldenummer: 96102963.4
(22) Anmeldetag: 28.02.1996
(51) Int. Cl.: E01B 2/00

(54) **Verfahren und Vorrichtung zum Aufbau einer festen Schienenfahrbahn**
Method and device for the construction of a ballastless superstructure
Procédé et dispositif pour la construction d'une superstructure sans ballast

(30) Priorität: 08.03.1995 DE 19508107
(43) Veröffentlichungstag der Anmeldung: 11.09.1996
(73) Patentinhaber: Pfleiderer Infrastrukturtechnik GmbH & Co. KG, 92318 Neumarkt (DE)
(72) Erfinder: Pietschmann, Dieter, 06618 Naumburg (DE); Boutin, Pierre-Olivier, 78430 Louveciennes (FR); de Pontbriand, Gilles, 78200 Mantes la Jolie (FR); Bachmann, Hans, 92318 Neumarkt (DE); Mohr, Winfried, 92318 Neumarkt (DE); Geissler, Franz, 92355 Velburg (DE)
(74) Vertreter: Matschkur, Lindner Blaumeier Patent- und Rechtsanwälte

(56) Entgegenhaltungen:
- EP-A- 0 379 148
- DE-A- 4 309 392
- DE-C- 3 736 943

## Beschreibung

Die Erfindung bezieht sich auf ein Einbauverfahren für eine feste Schienenfahrbahn, bei der die die Gleise tragenden Betonschwellen in einem Betontrog lagemäßig einjustiert und unter Einbindung in Längsarmierungen in eine Vergußmasse eingebettet werden, indem die Gleise mit den Schwellen zunächst zu einem Gleisrost vormontiert werden, der auf Schienenoberkante einjustiert und anschließend eingegossen wird.

Bei diesem als sog. "Rheda-Verfahren" bekanntgewordenen Einbauverfahren werden zunächst die Schwellen einzeln einjustiert und die Längsarmierungen nachträglich durch Querlöcher in den Betonschwellen gesteckt.

Bei diesem Verfahren bestehen daher neben der umständlichen Einzeljustierung der Schwellen Nachteile in der mühsamen Einbringung der Längsarmierungen in extra vorzusehende Querlöcher der Betonschwellen.

Der Erfindung liegt daher die Aufgabe zugrunde, das Einbauverfahren der eingangs genannten Art so weiterzubilden, daß es eine einfachere und exaktere Verlegung der Schwellen und Schienen ermöglicht.

Zur Lösung dieser Aufgabe ist erfindungsgemäß die Verwendung von Zweiblock-Betonschwellen mit zwei armierten Einzelblöcken vorgesehen, wobei die Bewehrung im wesentlichen parallel zur Schwellenachse verlaufende, durch axial beabstandete Bügel zu einem Bewehrungskorb verbundene Baustahlstangen umfaßt, die als Verbindungsstangen durchgehend sich durch beide Einzelblöcke erstrecken, wobei zumindest einige über die äußeren Stirnflächen der Einzelblöcke herausragen, und es ist die Verwendung von Gleisregulierungsportalen vorgesehen, an denen ein Gleisrost aufgehängt und vorjustiert wird, ehe die Feinjustierung durch optische Einnivellierung auf die Schienenoberkante unter Betätigung von Verstellorganen der Gleisregulierungsportale erfolgt, und wobei die vorher lose in den Betontrog eingelegten Längsarmierungen angehoben und mit den Verbindungsstangen und den außen überstehenden Baustahlstangenenden verbunden werden.

Ein entscheidender Vorteil liegt dabei in der Verwendung der Gleisregulierungsportale. In Abständen von jeweils zwei bis vier, vorzugsweise drei Schwellen läßt sich ein ganzer Gleisrost in Längen bis zu 80 oder möglicherweise gar 160 m relativ einfach vorjustieren.

Das erfindungsgemäße Einbauverfahren ist durch die Verwendung von Zweiblock-Betonschwellen mit zwei armierten Einzelblöcken gekennzeichnet, wobei die Bewehrung im wesentlichen parallel zur Schwellenachse verlaufende, durch axial beabstandete Bügel zu einem Bewehrungskorb verbundene Baustahlstangen umfaßt, die als Verbindungsstangen durchgehend sich durch beide Einzelblöcke erstrecken, wobei zumindest einige über die äußeren Stirnflächen der Einzelblöcke herausragen, und wobei die vorher lose in den Betontrog eingelegten Längsarmierungen angehoben und mit den Verbindungsstangen und den außen überstehenden Baustahlstangenenden verbunden werden. Durch diese besonderen Zweiblock-Betonschwellen entfällt das Einbringen von Querlöchern im Schwellenbeton und insbesondere das mühsame Durchfädeln der Längsarmierungen, die ersichtlich bei der erfindungsgemäßen Verlegung ganzer Gleisroste überhaupt nicht mehr sinnvoll bewerkstelligt werden könnte. Das erfindungsgemäße Verfahren erfordert lediglich, daß die Längsarmierungen von unten angehoben werden, wobei sie in der Mitte zwischen den Einzelblöcken bevorzugt von unten an die Verbindungsstangen angebunden werden, während sie außen über die überstehenden Enden der Baustahlstangen gehoben und oben aufgelegt und befestigt werden können. Dies kann ersichtlich sehr einfach abschnittsweise durch sukzessives Anheben der Längsarmierungen erfolgen und ermöglicht somit eine sehr viel einfachere Verbindung der Betonschwellen mit den Längsarmierungen vor dem Ausgießen des Betontrogs, was wiederum bevorzugt durch Beton erfolgt.

Der Betontrog kann entweder aus Ortbeton oder aus vorfabrizierten Teilen auf einer Unterlage, beispielsweise einer Betonplatte, zusammengebaut werden oder auch mittels eines Gleitschalungsfertigers hergestellt werden.

Schließlich liegt es auch noch im Rahmen der Erfindung, den Betontrog zur Dämmung des Körperschalls direkt auf Elastomermaterial zu lagern.

Weitere Vorteile, Merkmale und Einzelheiten der Erfindung ergeben sich aus der nachfolgenden Beschreibung eines Ausführungsbeispiels sowie anhand der Zeichnung, die einen Schnitt durch einen Betontrog mit aufgesetztem Gleisregulierungsportal zur Einjustierung einer erfindungsgemäß bevorzugt verwendeten Zweiblock-Betonschwelle zeigt.

In der dargestellten Ausführung, die das Einbauverfahren zur Bildung einer festen Fahrbahn, insbesondere für eine Bahn auf freier Strecke oder eine Stadtbahn oder eine Bahn in Tunneln oder auf Brücken zeigt, ist auf einer Betonplatte 1 unter Zwischenschaltung einer Abdichtung 2 und einer Schutzbetonschicht 3 ein Betontrog 4 angeordnet, in welchem die Schwellen durch Vergießen gehaltert werden sollen. Auf den Betontrog 4 sind zu diesem Zweck in Abständen von vorzugsweise jeweils drei Schwellen Gleisregulierungsportale 5 aufgesetzt, die die Schienen 7 jeweils zwischen zwei Schwellen untergreifende Querträger 8 umfassen, die ihrerseits an Lagerböcken 9 und 10 höhen- und querverschiebbar gehaltert sind, die teilweise auf den Oberseiten 11 und zum Teil seitlich an den Außenflächen 12 der Wände 13 des Betontrogs angreifen. Im dargestellten Ausführungsbeispiel weisen die Gleisregulierungsportale zusätzlich einen Zwischenlagerbock 14 auf, der den Querträger 8 zusätzlich in der Mitte abstützt, wobei dieser Zwischenlagerbock 14 sich auf einem Montageblock 15 abstützt, der jeweils zwischen zwei Schwellen in den Betontrog eingesetzt ist und der später nach dem Einjustieren der Gleise mit eingegossen wird.

Das Einbauen erfolgt dabei erfindungsgemäß dadurch, daß zunächst die Schwellen mit den Schienen 7 zu einem relativ langen Gleisrost vormontiert werden und jeweils ein ganzer Gleisrost dann im Betontrog auf Schienenoberkante justiert und eingegossen wird.

Von besonderer Bedeutung für das erfingunsgemäße Einbauverfahren ist dabei die Verwendung der in der Zeichnung gezeigten besonderen Betonschwellen 16, die als Zweiblock-Betonschwellen mit zwei Einzelblöcken 17 und 17' ausgebildet sind, die durch durchgehende Teile der Bewehrungskörbe bildende Baustahlstangen 18 und 19 miteinander verbunden sind. Dabei sind bevorzugt in der unteren Ebene drei beabstandete Baustahlstangen 18 und darüber in der oberen zwei beabstandete Baustahlstangen 19 vorgesehen, die durch nicht dargestellte Bügel zu den Bewehrungskörben innerhalb der Einzelblöcke 17, 17' verbunden sind. Bevorzugt die unteren Baustahlstangen 18 sind dabei so weit verlängert, daß sie über die äußeren Stirnflächen 20 der Einzelblöcke nach außen überstehen.

Diese besondere Ausbildung der Zweiblock-Betonschwellen ermöglicht eine sehr einfache Verbindung der Schwellen mit Längsarmierungen 21 und 22, die die Schwellen zusätzlich in der nicht gezeigten Vergußmasse im Betontrog 4 mit haltern sollen. Diese im gezeigten Ausführungsbeispiel als Baustahlstangen ausgebildeten Längsarmierungen 21 und 22 können nämlich einfach in den Betontrog 4 eingelegt und nach dem erfolgten Einjustieren eines Gleisrosts exakt auf Schienenoberkante mit Hilfe der Gleisregulierungsportale 5 abschnittsweise angehoben und mit den zwischen den Einzelblöcken 17, 17' als Verbindungsstangen freiliegenden Bewehrungsstangen 18 verbunden werden, während die äußeren Längsarmierungen 22 vom Boden des Betontrogs angehoben und auf die überstehenden Enden 23 der Baustahlstangen 18 aufgelegt und wiederum mit diesen Enden verbunden werden. Es entfällt also das mühsame, bei längeren Einbauabschnitten überhaupt nicht mehr machbare Einfädeln der Längsarmierungen 21, 22 durch Querlöcher der Betonschwellen.

Die Erfindung ist nicht auf das dargestellte Ausführungsbeispiel beschränkt. Neben der Möglichkeit der Verwendung anders ausgebildeter Gleisregulierungsportale wäre es beispielsweise auch möglich, zwischen dem Betontrog 4 und seiner Unterlage eine Schicht aus Elastomermaterial zur Dämmung des Körperschalls vorzusehen.

## Patentansprüche

1. Einbauverfahren für eine feste Schienenfahrbahn, bei der die die Gleise tragenden Betonschwellen in einem Betontrog lagemäßig einjustiert und unter Einbindung in Längsarmierungen in eine Vergußmasse eingebettet werden, indem die Gleise mit den Schwellen zunächst zu einem Gleisrost vormontiert werden, der auf Schienenoberkante einjustiert und anschließend eingegossen wird, gekennzeichnet durch die Verwendung von Zweiblock-Betonschwellen mit zwei armierten Einzelblöcken, wobei die Bewehrung im wesentlichen parallel zur Schwellenachse verlaufende, durch axial beabstandete Bügel zu einem Bewehrungskorb verbundene Baustahlstangen umfaßt, die als Verbindungsstangen durchgehend sich durch beide Einzelblöcke erstrecken, wobei zumindest einige über die äußeren Stirnflächen der Einzelblöcke herausragen und die Verwendung von Gleisregulierungsportalen, an denen ein Gleisrost aufgehängt und vorjustiert wird, ehe die Feinjustierung durch optische Einnivellierung auf die Schienenoberkante unter Betätigung von Verstellorganen der Gleisregulierungsportale erfolgt, und wobei die vorher lose in den Betontrog eingelegten Längsarmierungen angehoben und mit den Verbindungsstangen und den außen überstehenden Baustahlstangenenden verbunden werden.

2. Einbauverfahren nach Anspruch 1, dadurch gekennzeichnet, daß die Gleisroste mittels einer Vielzahl beabstandeter, am Betontrog befestigter Gleisregulierungsportale einjustiert werden.

3. Einbauverfahren nach Anspruch 2, dadurch gekennzeichnet, daß in Abständen von jeweils zwei bis vier, vorzugsweise drei Schwellen ein Gleisregulierungsportal angeordnet wird.

4. Gleisregulierungsportal zur Durchführung des Einbauverfahrens nach einem der Ansprüche 1 bis 3, gekennzeichnet durch zum Untergreifen der Schienen (7) zwischen jeweils zwei Schwellen (16) dienende Querträger (8), die höhen- und querverstellbar an Lagerböcken (9, 10) gehaltert sind, die sich teilweise auf den Oberseiten (11) und teilweise an den Außenflächen (12) der Seitenwände (13) des Betontrogs (4) abstützen.

5. Gleisregulierungsportal zur Durchführung des Einbauverfahrens nach einem der Ansprüche 1 bis 3, gekennzeichnet durch zum Übergreifen und zum Aufhängen der Schienen, vorzugsweise an den Schienenköpfen, dienende Querträger, die höhen- und querverstellbar an Lagerböcken gehaltert sind, die sich teilweise auf den Oberseiten und teilweise an den Außenflächen der Seitenwände des Betontrogs abstützen.

6. Gleisregulierungsportal nach Anspruch 4 oder 5, gekennzeichnet durch einen zum Abstützen auf einem Montageblock (15) bestimmten, den Querträger (8) in der Mitte halternden Zwischenlagerbock (14).

7. Gleisregulierungsportal nach einem der Ansprüche 4 bis 6, dadurch gekennzeichnet, daß es so zerlegbar ist, daß es nach dem Ausgießen des Troges leicht aus dem Trog entfernt werden kann.

## Claims

1. Method of construction of a solid superstructure, in which the concrete sleepers carrying the track are adjusted in position in a concrete trough and, being bonded in in longitudinal reinforcements, are embedded in a casting compound, the track being pre-assembled with the sleepers first of all to form a track grate, which is adjusted to the rail upper edge and then cast in place, characterised by the use of double-block concrete sleepers having two reinforced individual blocks, wherein the reinforcement comprises structural steel bars which extend substantially parallel to the sleeper axis, and which are connected to a reinforcement basket by axially spaced clips, the steel bars extending through the two individual blocks, wherein at least a few project beyond the outer end faces of the individual blocks and track-regulating portals are used, on which the track grate is suspended and preadjusted, before the fine adjustment takes place by optical levelling to the rail upper edge with the actuation of setting elements of the track-regulating portals, and wherein the longitudinal reinforcements inserted previously loosely in the concrete trough are raised and connected to the connecting bars and the structural steel bar ends projecting on the exterior.

2. Method of construction according to claim 1, characterised in that the track grates are adjusted by means of a plurality of spaced track-regulating portals fixed to the concrete trough.

3. Method of construction according to claim 2, characterised in that a track-regulating portal is disposed at intervals of respectively two to four, preferably three sleepers.

4. Track-regulating portal for carrying out the construction method according to one of claims 1 to 3, characterised by cross-beams (8) for engaging under the rails (7) between every two sleepers (16), which cross-beams are held vertically and transversely adjustably on bearing blocks (9, 10), which bear partly on the upper faces (11) and partly on the outer faces (120 of the side walls (13) of the concrete trough (4).

5. Track-regulating portal for carrying out the construction method according to one of claims 1 to 3, characterised by cross-beams for engaging over and for the suspension of the rails, preferably at the rail heads, which cross-beams are held vertically and transversely adjustably on bearing blocks, which bear partly on the upper faces and partly on the outer faces of the side walls of the concrete trough

6. Track-regulating portal according to claim 4 or 5, characterised by an intermediate bearing block (14) intended for bearing on an assembly block (15) and holding the cross-beam (8) in the centre

7. Track-regulating portal according to one of claims 4 to 6, characterised in that it can be so dismantled that it can be removed easily from the trough after casting of the trough.

## Revendications

1. Procédé de pose d'une voie de chemin de fer fixe, selon lequel les traverses en béton supportant les voies sont ajustées en position correcte dans une semelle en forme d'auge de béton, et sont noyées dans une masse de scellement en étant liées à une armature longitudinale, grâce au fait que les voies sont tout d'abord préalablement montées avec les traverses en un treillis de voie qui est ajusté en position en se référant à la face supérieure du rail et est ensuite scellé par coulée de la masse de scellement, caractérisé par l'utilisation de traverses en béton en deux blocs comprenant deux blocs individuels armés, l'armature comprenant des barres d'armature en acier qui s'étendent sensiblement parallèlement à l'axe de la traverse et sont reliées en une cage d'armature à l'aide d'étriers espacés axialement, et s'étendent, en tant que barres de liaison, de manière continue au travers des deux blocs individuels, au moins quelques unes de ces barres faisant saillie hors des faces frontales extérieures des blocs individuels, et par l'utilisation de portiques de réglage de voie sur lesquels est suspendu et pré-ajusté un treillis de voie avant que ne soit effectué un ajustement fin par nivellement optique se référant à la face supérieure du rail, par actionnement d'organes de réglage des portiques de réglage de voie, et les armatures longitudinales déposées précédemment de manière libre dans la semelle en forme d'auge de béton étant soulevées et assemblées aux barres de liaison et aux extrémités des barres d'armature en acier faisant saillie sur l'extérieur.

2. Procédé de pose selon la revendication 1, caractérisé en ce que les treillis de voie sont ajustés au moyen d'un grand nombre de portiques de réglage de voie espacés les uns des autres et fixés à la semelle en forme d'auge de béton.

3. Procédé de pose selon la revendication 2, caractérisé en ce qu'un portique de réglage de voie est disposé selon des intervalles de deux à quatre traverses, de préférence de trois traverses.

4. Portique de réglage de voie pour la mise en oeuvre du procédé de pose selon l'une des revendications 1 à 3, caractérisé par des poutrelles de support transversales (8) destinées à venir s'engager sous les rails (7) entre à chaque fois deux traverses (16), et supportées de manière réglable en hauteur et dans la direction transversale, sur des supports d'appui (9, 10), qui s'appuient en partie sur les côtés supérieurs (11) et en partie sur les surfaces extérieures des parois latérales (13) de la semelle en forme d'auge de béton (4).

5. Portique de réglage de voie pour la mise en oeuvre du procédé de pose selon l'une des revendications 1 à 3, caractérisé par des poutrelles de support transversales destinées à venir surmonter et à suspendre les rails, et supportées de manière réglable en hauteur et dans la direction transversale, sur des supports d'appui, qui s'appuient en partie sur les côtés supérieurs et en partie sur les surfaces extérieures des parois latérales de la semelle en forme d'auge de béton.

6. Portique de réglage de voie selon la revendication 4 ou 5, caractérisé par un support d'appui intermédiaire (14) destiné à venir s'appuyer sur un bloc de montage (15) et supportant la poutrelle de support transversale (8) en son milieu.

7. Portique de réglage de voie selon l'une des revendication 4 à 6, caractérisé en ce qu'il peut se démonter de façon telle qu'il puisse être retiré aisément de la semelle en forme d'auge, après coulée de la masse de scellement dans la semelle en forme d'auge.
